# FASCICULE DE BREVET EUROPEEN

(11) **EP 0 471 060 B1**
(45) Date de publication et mention de la délivrance du brevet: **09.06.1993**
(21) Numéro de dépôt: 91905840.4
(22) Date de dépôt: 06.03.1991
(51) Int. Cl.: F23K 1/00

(54) **PROCEDE ET SYSTEME DE BROYAGE ET DE SECHAGE POUR UN COMBUSTIBLE SOLIDE**
VERFAHREN UND ANLAGE ZUR ZERKLEINERUNG UND ZUR TROCKNUNG VON FESTBRENNSTOFF
METHOD AND SYSTEM FOR CRUSHING AND DRYING A SOLID FUEL

(30) Priorité: 06.03.1990 FR 9002804
(43) Date de publication de la demande: 19.02.1992
(73) Titulaire: STEIN INDUSTRIE Société Anonyme dite:, F-78140 Vélizy Villacoublay (FR)
(72) Inventeur: FONTANILLE, Daniel, F-78120 Rambouillet (FR)
(74) Mandataire: Weinmiller, Jürgen
(86) Numéro de dépôt international: FR9100180
(87) Numéro de publication internationale: WO9114133

(56) Documents cités:
- EP-A- 0 234 017
- DE-A- 3 441 475
- DE-B- 1 138 994
- FR-A- 1 118 768
- FR-A- 1 377 669
- GB-A- 1 124 327
- Revue Alsthom, No. 1, 1985, G. Vergniol: "Un broyer unique par chaudière en chauffe directe", pages 31-40
- VGB Kraftwerkstechnik, volume 67, no. 12, December 1987, W. Heitmüller et al.: "Rohrkugelmühlen für eine Steinkohlenstaubfeuerung mit direkter Einblasung", pages 1185-1192

## Description

La présente invention concerne un procédé de réglage du fonctionnement d'un appareil de broyage d'un matériau combustible solide de teneur en humidité variable et de séchage de ce matériau, ledit appareil étant alimenté en matériau par l'intermédiaire de moyens de préséchage, dans lequel on dispose d'une alimentation en gaz dont la température peut être réglée sur une plage, le gaz d'alimentation étant séparé en deux fractions, une fraction du gaz passant à travers l'appareil de broyage et l'autre fraction du gaz étant envoyée aux moyens de préséchage, on règle le débit Q₁ de la fraction de gaz passant à travers l'appareil proportionnellement au débit Q_{c} du matériau à broyer, la fraction de gaz traversant les moyens de préséchage étant réunie à la fraction de gaz sortant de l'appareil avec le matériau broyé et l'ensemble du gaz avec le matériau broyé étant envoyé dans les tuyauteries de transport, on mesure la température T du gaz et du matériau broyé dans lesdites tuyauteries de transport, on règle la température du gaz d'alimentation en fonction de l'écart entre une température fixée T₁ et la température T mesurée de façon que la température mesurée T se rapproche de T₁, le débit de la fraction de gaz Q₂ alimentant les moyens de préséchage étant réglé de façon que le débit total de gaz Q_{A} dans les tuyauteries de transport soit compris entre un débit minimal Q_{Am} et un débit maximal Q_{AM}.

Un tel procédé est décrit dans l'article de VERGNIOL "Un broyeur unique par chaudière en chauffe directe" paru dans la revue française "Revue Alsthom" n°1, 1985 pages 31 à 40.

Dans le procédé connu, le réglage est prévu pour un matériau combustible ayant le degré d'humidité le plus élevé qui puisse normalement être utilisé dans la chaudière considérée.

Le débit dans les tuyauteries de sortie doit être au moins égal à un débit minimal car en-dessous le matériau broyé n'est plus transporté correctement. D'autre part, ce débit ne peut dépasser un débit maximal car en-dessus les canalisations sont endommagées par érosion.

Il s'ensuit que pour toute une gamme de matériau combustible d'humidité inférieure au matériau pour lequel la chaudière est réglée on sera conduit pour obtenir la température de sortie voulue à ajouter beaucoup trop de gaz dans les moyens de préséchage et à abaisser la température du gaz d'alimentation ce qui conduit à un mauvais rendement.

D'autre part, l'inventeur a constaté qu'il y avait intérêt, lorsqu'on augmente la quantité de matériau broyé jusqu'au maximum possible à régler le débit de la fraction de gaz de préséchage Q₂ le plus bas possible de façon à ce que le débit total de gaz Q_{A} dans les tuyauteries de transport soit égal ou très peu supérieur au débit minimal Q_{Am} le plus longtemps possible et puis s'en écarte ensuite si nécessaire de la quantité la plus faible possible.

Le rendement obtenu est aussi augmenté et de plus la combustion a lieu avec une formation réduite d'oxydes d'azote.

Le procédé selon l'invention est caractérisé en ce qu'on se fixe une température du mélange de gaz et de matériau broyé T₂ inférieure à T₁ et pouvant dépendre de la teneur en humidité du matériau et en ce que lorsque le débit minimal de gaz ne suffit pas pour atteindre la température fixée T₂, avec la température du gaz d'alimentation portée au maximum de la plage, on augmente le débit de la fraction de gaz Q₂ envoyée aux moyens de préséchage de la quantité nécessaire pour atteindre la température T₂.

L'invention concerne également un système de broyage d'un matériau combustible solide de teneur en humidité variable et de séchage de ce matériau comportant un appareil de broyage et de séchage, des moyens d'alimentation en matériau, des moyens de préséchage disposés à la suite des moyens d'alimentation et alimentant l'appareil en matériau, des premiers moyens d'injection de gaz dans l'appareil, des seconds moyens d'injection de gaz dans les moyens de préséchage, des moyens d'alimentation en gaz, ledit gaz étant séparé en une première fraction alimentant les premiers moyens d'injection et une seconde fraction alimentant les seconds moyens d'injection, des moyens de réglage de la température du gaz des moyens d'alimentation dans une plage donnée, des tuyauteries de transport alimentées par le mélange du gaz issu des moyens de préséchage et du gaz avec le matériau broyé issu de l'appareil, des moyens de réglage des premiers moyens d'injection pour régler le débit de la fraction de gaz Q₁ passant à travers l'appareil proportionnellement à la quantité de matériau à broyer Q_{c}, des moyens de mesure de la température T du mélange gaz matériau broyé dans les tuyauteries de transport, des moyens de réglage de la température du gaz des moyens d'alimentation en fonction de l'écart entre une température fixée T₁ et la température T mesurée de façon que T se rapproche de T₁, des moyens de réglage commandant des vannes de contrôle du débit des seconds moyens d'injection, caractérisé en ce que les moyens de réglage commandant les vannes de contrôle sont commandés d'une part par un signal dépendant de l'écart entre la température T mesurée par les moyens de mesure et une température de consigne T₂ inférieure à T₁, T₂ pouvant être choisie en fonction de l'humidité du matériau, lorsque T est inférieure à T₂, de façon à augmenter le débit de la fraction de gaz Q₂ envoyée aux moyens de préséchage de la quantité nécessaire pour que la température de sortie atteigne T₂, d'autre part par des signaux de limitation du débit de la fraction de gaz Q₂ résultant du premier signal de façon que le débit total de gaz Q_{A} reste compris entre une valeur maximale Q_{AM} et une valeur minimale Q_{Am}.

Il est décrit ci-après, à titre d'exemple et en référence aux figures du dessin annexé, un procédé de réglage du fonctionnement d'un broyeur à charbon de teneur en humidité variable, d'axe horizontal ainsi qu'un système pour la mise en oeuvre du procédé.

La figure 1 représente schématiquement l'ensemble du système.

La figure 2 représente la régulation du débit d'air en fonction du débit de charbon selon le procédé et les dispositifs connus.

La figure 3 représente la régulation du débit d'air en fonction du débit de charbon selon le procédé de l'invention.

Dans la figure 1, le broyeur rotatif à boulets 1, d'axe horizontal, tourne dans des tourillons 1A, 1B, assurant en même temps l'alimentation en charbon et en air de séchage. Le débit total d'air d'alimentation est mesuré par le débit mètre 2. La température T de l'air chargé de charbon pulvérulent est mesurée à la sortie du broyeur dans les tuyauteries de transport 10 et 11 par le capteur 3. Le débit d'air Q₁ introduit dans le broyeur par ses tourillons à travers les conduits 38A, 38B est réglé par des vannes 4A-4B avec régulateurs 37' à commande proportionnelle-intégrale.

Ces régulateurs 37' sont commandés par l'organe 37 d'affichage de la demande de charge de la chaudière alimentée par le charbon broyé. D'autre part un microprocesseur 35, commandé par les indications du capteur 3 à travers les consignes de température minimale 32 (à commande proportionnelle-intégrale) et de débits d'air maximal 33 et minimal 34, règle grâce aux vannes 30 et 31 disposés sur des conduits 39, 40 le débit de la fraction d'air (air de contournement) Q₂ envoyée directement aux séparateurs 8,9 à travers les boîtes de mélange 16-17. La fraction d'air de débit Q₂ assure dans ces boîtes 16, 17 un préchauffage et un préséchage du matériau.

L'air d'alimentation servant au séchage et au transport est refoulé par le ventilateur 20. Une partie se réchauffe dans un échangeur de chaleur 21 qui assure en même temps le réchauffage d'une fraction d'air secondaire refoulée par le ventilateur 20A et envoyée directement aux brûleurs du foyer de la chaudière. Une autre part n'est pas réchauffée et contourne cet échangeur par le conduit 23. Les débits respectifs d'air chaud et d'air froid sont réglés par les vannes 24 et 25, commandées par le microprocesseur 36 à commande proportionnelle-intégrale à consigne de température 36A, contrôlé par le capteur 3 de la température de l'air chargé de charbon pulvérulent à la sortie du broyeur. Les débits d'air froid et d'air chaud sont mélangés dans la canalisation 26 munie d'une vanne de fermeture 27. La canalisation 26 se sépare en deux conduits 28, 29, le conduit 28 se séparant en deux conduits 38A et 39 et le conduit 29 se séparant en deux conduits 38B et 40.

Le charbon à broyer, versé dans les trémies 12 et 13, est envoyé par les alimentateurs 14 et 15 dans les boîtes de mélange 16 et 17, où il est additionné de la fraction d'air non introduite dans le broyeur arrivant par les conduits 28, 29. Il s'écoule vers le broyeur par les tuyauteries 18 et 19, puis y pénètre à travers les tourillons 1A et 1B coaxialement à la fraction d'air introduit dans celui-ci par les vannes 4A, 4B commandées par des régulateurs 37' à action proportionnelle-intégrale recevant un ordre de l'organe 37 d'affichage de la demande de charge de la chaudière, comme indiqué ci-dessus.

La fraction d'air chargé de charbon pulvérisé est évacué du broyeur à travers les tourillons 1A et 1B, puis après adjonction de la fraction d'air de contournement provenant des boîtes de mélange 16 et 17, par les conduits 6 et 7 vers les séparateurs 8 et 9. Les particules de charbon s'y divisent en particules grossières, qui sont recyclées vers les conduits 18, 19 d'alimentation du broyeur, et en particules fines, qui vont vers les brûleurs du foyer de la chaudière. La température de cet air de sortie, comme indiqué ci-dessus, est mesurée par le capteur 3 et transmise au microprocesseur 36 pour la fixation de la consigne de température et la commande des débits respectifs des fractions d'air chaud et d'air froid par les vannes 24 et 25.

Cette température est également transmise au calculateur 32 pour élaborer un signal de commande fonction de la différence entre la température mesurée et la consigne affichée en 32A.

La figure 2 représente la régulation du débit d'air Q_{A}, dans les canalisations de transport 10,11 en fonction du débit de charbon Q_{c}.

Le débit d'air Q₁ (segment de droite OE, E étant le point d'abscisse 100) passant à travers le broyeur est proportionnel au débit de charbon. Le débit Q_{A} doit être égal ou supérieur à un débit minimal Q_{Am} et ne pas dépasser un débit maximal Q_{AM}. Le débit total Q_{A} (égal à Q₁+ Q₂) en fonction de Q_{c} est un segment horizontal BC d'ordonnée Q_{Am} puis un segment incliné CD, avec le point D d'ordonnée Q_{AM} et d'abscisse 100 (correspondant au débit maximal de charbon broyé).

Pour un débit Q_{c} de charbon broyé représenté par ON sur l'axe OQ_{c}, on aura donc un débit d'air traversant le broyeur Q₁ égal à PN (P étant le point de la droite OE d'abscisse ON) et un débit d'air Q₂ traversant les moyens de préséchage 16 et 17 (ou air de contournement) égal à PR (R étant le point du segment CD d'abscisse ON).

Le débit d'air Q₁ (PN) traversant le broyeur est déterminé par la chaîne 37, 37' en fonction de Q_{c}.

Dans le système connu, la chaîne 32, 33, 34 n'existe pas. Le calculateur 35 commande les vannes 31, 30 de façon que la quantité d'air de contournement Q₂ soit égale à PR afin que l'on suive toujours la ligne brisée BCD.

Cette ligne a été choisie pour que la température de l'air de sortie soit égale à T₁ pour le charbon le plus humide qu'il soit envisageable de broyer pour la chaudière associée, en envoyant l'air d'alimentation le plus chaud possible c'est-à-dire avec la vanne 25 fermée.

Si un charbon est moins humide, la température de sortie T va augmenter le calculateur 36 sur lequel on affiche en 36A la température T₁ va déliver un signal pour ouvrir la vanne d'air froid 24 et fermer la vanne d'air chaud 25 afin d'abaisser la température de l'air d'alimentation de façon que l'air de sortie ait une température mesurée qui soit égale à T₁.

La figure 3 représente le procédé selon l'invention. Dans le diagramme Q_{c}, Q_{A} on a représenté la ligne brisée BCD qui correspond au charbon d'humidité maximale traitable pour la chaudière considérée.

Si le charbon a une humidité inférieure, on décide de suiver la ligne brisée BC'D'. Le segment BC' est plus long que BC et le segment C'D' a une pente légèrement plus forte que le segment CD, mais pour la quantité Q_{c} correspondant au maximum de charbon traitable on atteint un point D' situé en-dessous de D et au-dessus de E.

Le débit d'air traversant le broyeur en fonction de Q_{c} est toujours représenté par le segment de droite OE. Ainsi pour une quantité ON de charbon le débit d'air Q₁ traversant le broyeur est PN mais on ne doit y ajouter qu'une quantité d'air Q₂ de préséchage égale à PR' qui est inférieure à PR. Lorsqu'on se trouve sur le segment OE (supérieur à Q_{Am}) la quantité Q₂ est nulle.

Pour arriver à suivre la ligne BC'D', on fixe une température T₂ inférieure à T₁ qu'on applique sur l'entrée 32A du calculateur 32, celui-ci laisse passer le signal minimal. Ainsi si T est inférieur à T₂ c'est le signal correspond à T qui passera, les consignes 33 et 34 assurent que la commande envoyée sur le calculateur 35 n'entraînerait pas un débit Q_{A} inférieur au débit minimal Q_{Am} ou supérieur au débit maximal Q_{AM}. Le débit Q_{A} va augmenter jusqu'à ce qu'on atteigne la température T₂ qui correspond à la branche B'C'.

Etant donné que T₁ est supérieure à T₂ le calculateur 36 va ouvrir au maximum la vanne d'air chaud 24 et fermer la vanne d'air froid 25. On obtient ainsi un air d'alimentation ayant la température la plus élevée de la plage de réglage et grâce au calculateur 35 on envoie une quantité minimale Q₂ (PR') de cet air chaud à travers les moyens de préchauffage.

Grâce au procédé selon l'invention on remplace le segment CD par une ligne brisée CC'D'.

On peut ainsi utiliser l'air d'alimentation le plus chaud possible pour obtenir une température d'air de sortie T₂ et limiter au maximum l'air de contournement. Dans le procédé connu au lieu de limiter le débit d'air de contournement Q₂ lorsque le charbon est moins humide on envoie la même quantité d'air de contournement en abaissant la température, ce qui d'une part est mauvais pour le rendement et d'autre part augmente le débit d'air total Q_{A} entraînant ainsi une combustion avec production d'oxydes d'azote.

Plus le charbon est sec, plus le palier BC' sera long et plus le point D' sera bas en gardant la même température de consigne T₂.

L'invention concerne en premier lieu le réglage du fonctionnement d'appareil de broyage de combustibles fossiles, tels que le charbon, mais elle s'applique aussi au broyage de matériaux non combustibles, tels que des minéraux.

## Revendications

1. Procédé de réglage du fonctionnement d'un appareil (1) de broyage d'un matériau combustible solide de teneur en humidité variable et de séchage de ce matériau, ledit appareil (1) étant alimenté en matériau par l'intermédiaire de moyens de préséchage (16, 17), dans lequel on dispose d'une alimentation en gaz (20, 24, 25) dont la température peut être réglée sur une plage, le gaz étant séparé en deux fractions, une fraction du gaz passant à travers l'appareil de broyage (1) et l'autre fraction du gaz étant envoyée aux moyens de préséchage (16, 17), on règle le débit de la fraction de gaz Q₁ passant à travers l'appareil (1) proportionnellement à la quantité de matériau à broyer Q_{c}, la fraction de gaz Q₂ traversant les moyens de préséchage (16, 17) étant réunie à la fraction de gaz Q₁ sortant de l'appereil (1) avec le matériau broyé et l'ensemble du gaz avec le matériau broyé étant envoyé dans des tuyauteries de transport (10,11), on mesure la température T du gaz et du matériau broyé dans lesdites tuyauteries de transport (10, 11), on règle la température du gaz d'alimentation en fonction de l'écart entre une température fixée T₁ et la température T mesurée de façon que la température mesurée T se rapproche de T₁, le débit de la fraction de gaz alimentant les moyens de préséchage (16, 17) étant réglé de façon que le débit total de gaz Q_{A} dans les canalisations de transport (10,11) sont compris entre un débit minimal Q_{Am} et un débit maximal Q_{AM} caractérisé en ce qu'on se fixe une température du mélange de gaz et de matériau broyé T₂ inférieure à T₁, T₂ pouvant dépendre de la teneur en humidité du matériau, et en ce que lorsque le débit minimal de gaz Q_{Am} ne suffit pas pour atteindre la température fixée T₂, avec la température du gaz d'alimentation portée au maximum de la plage, on augmente le débit de la fraction de gaz Q₂ envoyée aux moyens de préséchage (16, 17) de la quantité nécessaire pour atteindre la température T₂.

2. Système de broyage d'un matériau combustible solide de teneur en humidité variable et de séchage de ce matériau, comportant un appareil (1) de broyage et de séchage, des moyens d'alimentation (12, 13) en matériau, des moyens de préséchage (16, 17) disposés à la suite des moyens d'alimentation (12, 13) et alimentant l'appareil (1) en matériaux, des premiers moyens d'injection (38A, 38B) de gaz dans l'appareil (1), des seconds moyens d'injection (39, 40) de gaz dans les moyens de préséchage (16, 17), des moyens d'alimentation en gaz (20, 24, 25, 26), ledit gaz étant séparé en une première fraction alimentant les premiers moyens d'injection (38A, 38B) et une seconde fraction alimentant les seconds moyens d'injection (39, 40), des moyens de réglage (36) de la température du gaz d'alimentation (20, 24, 25, 26) dans une plage donnée, des tuyauteries de transport (10, 11) alimentées par le mélange du gaz issu des moyens de préséchage (16, 17) et du gaz avec le matériau broyé issu de l'appareil (1), des moyens de réglage (4A, 4B) des premiers moyens d'injection (38A, 38B) pour régler le débit de la fraction de gaz Q₁ passant à travers l'appareil (1) proportionnellement à la quantité de matériau à broyer Q_{c}, des moyens de mesure (3) de la température T du mélange gaz matériau broyé dans les tuyauteries de transport (10, 11), des moyens de réglage (24, 25, 26) de la température du gaz des moyens d'alimentation (20, 21) en fonction de l'écart entre une température fixée T₁ et la température T mesurée de façon que T se rapproche de T₁, des moyens de réglage (35) commandant des vannes (30, 31) de contrôle du débit des seconds moyens d'injection (39, 40), caractérisé en ce que les moyens de réglage (35) commandant les vannes de contrôle (30, 31) sont commandés d'une part par un signal dépendant de l'écart entre la température T mesurée par les moyens de mesure (3) et une température de consigne T₂ inférieure à T₁, T₂ pouvant être choisie en fonction de l'humidité du matériau, lorsque T est inférieure à T₂, de façon à augmenter le débit de la fraction de gaz Q₂ envoyée aux moyens de préséchage (16, 17) de la quantité nécessaire pour que la température de sortie atteigne T₂, d'autre part par des signaux de limitation du débit de la fraction de gaz Q₂ résultant du premier signal de façon que le débit total de gaz Q_{A} reste compris entre une valeur maximale Q_{AM} et une valeur minimale Q_{Am}.

## Patentansprüche

1. Verfahren zur Regelung des Betriebs eines Mahlwerks (1) für feste Brennstoffe mit variablem Feuchtigkeitsgehalt und zur Trocknung dieser Stoffe, wobei das Mahlwerk (1) mit den Brennstoffen über Vortrockungsmittel (16, 17) gespeist wird, unter Verwendung einer Gasversorgung (20, 24, 25), deren Temperatur in einem Bereich geregelt werden kann, wobei das Gas in zwei Ströme aufgeteilt wird, nämlich einen Gasstrom, der durch das Mahlwerk (1) verläuft, und einen anderen Teilstrom, der zu den Vortrocknungsmitteln (16, 17) gesandt wird, wobei die Menge des Gasteilstroms Q₁ durch das Mahlwerk (1) proportional zur Menge Q_{c} des zu mahlenden Brennstoffs eingeregelt wird und die Menge Q₂ des die Vortrockungsmittel (16, 17) durchströmenden Gases mit dem aus dem Mahlwerk (1) zusammen mit dem gemahlenen Gut austretenden Gasstrom Q₁ vereinigt wird und das gesamte Gas mit dem gemahlenen Gut in Transportschächte (10, 11) gesandt wird, wobei die Temperatur T des Gases und des gemahlenen Guts in den Transportschächten (10, 11) gemessen wird und die Temperatur des Speisegases abhängig vom Abstand zwischen einer festen Temperatur T₁ und der gemessenen Temperatur T so geregelt wird, daß die gemessene Temperatur T sich der Temperatur T₁ annähert, wobei die Gasmenge des die Vortrockungsmittel (16, 17) speisenden Teilstroms so geregelt ist, daß die Gesamtmenge des Gases Q_{A} in den Transportschächten (10, 11) zwischen einem Mindestwert Q_{Am} und einem Maximalwert Q_{AM} liegt, dadurch gekennzeichnet, daß man eine Temperatur T₂ der Mischung aus Gas und gemahlenem Gut festlegt, die unter T₁ liegt, wobei T₂ vom Feuchtigkeitsgehalt des Brennstoffs abhängen kann, und daß im Fall, daß die Mindestgasmenge Q_{Am} nicht ausreicht, um die feste Temperatur T₂ zu erreichen, obwohl die Temperatur des Speisegases auf den Höchstwert des Regelbereichs gebracht ist, die Menge Q₂ des Gasteilstroms, der zu den Vortrockungsmitteln (16, 17) geschickt wird, um den Betrag vergrößert wird, der notwendig ist, um die Temperatur T₂ zu erreichen.

2. System zum Mahlen eines festen Brennstoffs mit variablem Feuchtigkeitsgehalt und zum Trocknen dieses Brennstoffs, mit einem Mahlwerk (1) und Trockenmitteln, mit Speisemitteln (12, 13) für den Brennstoff, mit Vortrocknungsmitteln (16, 17), die hinter den Speisemitteln (12, 13) angeordnet sind und das Mahlwerk (1) mit Brennstoff versorgen, mit ersten Mitteln (38A, 38B) zum Einspeisen von Gas in das Mahlwerk (1), mit zweiten Mitteln (39, 40) zum Einspeisen von Gas in die Vortrocknungsmittel (16, 17), mit Gaszuführmitteln (20, 24, 25, 26), wobei das Gas in einem ersten den ersten Einspeisemitteln (38a, 38b) zugeführten Teilstrom und einem den zweiten Einspeisemitteln (39, 40) zugeführten Teilstrom aufgeteilt wird, mit Mitteln (36) zum Regeln der Temperatur des Speisegases (20, 24, 25, 26) in einem gegebenen Regelbereich, mit Transportschächten (10, 11), die von der Mischung des aus den Vortrocknungsmitteln (16, 17) kommenden Gases und des aus dem Mahlwerk (1) kommenden Gases mit dem gemahlenen Gut beschickt werden, mit Regelungsmitteln (4A, 4B) für die ersten Einspeisemittel (38A, 38B), um die Menge Q₁ des durch das Mahlwerk (1) strömenden Gasteilstroms proportional zur Menge Q_{c} des zu mahlenden Brennstoffs einzuregeln, mit Meßmitteln (3) für die Temperatur T der Mischung aus gemahlenem Gut und Gas in den Transportschächten (10, 11), mit Regelungsmitteln (24, 25, 36) für die Temperatur des Gases der Speisemittel (20, 21) abhängig von der Differenz zwischen einer festen Temperatur T₁ und der gemessenen Temperatur T, derart, daß T sich T₁ annähert, mit Regelungsmitteln (35), die Ventile (30, 31) für die Steuerung des Durchsatzes der zweiten Einspeisemittel (39, 40), dadurch gekennzeichnet, daß die Regelungsmittel (35), die die Steuerventile (30, 31) steuern, einerseits von einem Signal gesteuert werden, das von der Differenz zwischen der von den Meßmitteln (3) gemessenen Temperatur T und einer Solltemperatur T₂ unterhalb T₁ abhängt, wobei T₂ abhängig von der Feuchtigkeit des Brennstoffs gewählt werden kann, wenn T unterhalb von T₂ liegt, so daß die Menge Q₂ des Gasteilstroms, der zu den Vortrocknungsmitteln (16, 17) gesandt wird, um die Menge vergrößert wird, die notwendig ist, um die Ausgangstemperatur T₂ zu erhalten, und andererseits durch Signale zur Begrenzung der Menge Q₂ des Gasteilstroms aufgrund des ersten Signals gesteuert werden, derart, daß die Gesamtgasmenge Q_{A} zwischen einem Höchstwert Q_{AM} und einem Mindestwert Q_{Am} bleibt.

## Claims

1. A method of adjusting the operation of apparatus (1) for grinding a solid fuel material having a variable moisture content, and for drying said material, said apparatus (1) being fed with material via pre-drying means (16, 17) in which there is a gas feed (20, 24, 25) whose temperature can be adjusted over a range, the gas being split into two fractions, one fraction of the gas passing through the grinding apparatus (1) and the other fraction of the gas being sent to the pre-drying means (16, 17), the flow rate Q₁ of the fraction of the gas passing through the apparatus (1) being adjusted to be proportional to the quantity Q_{c} of material to be ground, the fraction Q₂ of gas passing through the pre-drying means (16, 17) rejoining the fraction Q₁ of gas leaving the apparatus (1) together with the ground material, and all of the gas and ground material being sent into conveyor pipework (10, 11), the temperature T of the gas and of the ground material in said conveyor pipework (10, 11) being measured, the temperature of the feed gas being adjusted as a function of the difference between a set temperature T₁ and the measured temperature T in such a manner as to cause the measured temperature T to move closer to T₁, the flow rate of the gas fraction feeding the pre-drying means (16, 17) being adjusted in such a manner that the total gas flow rate Q_{A} in the conveyor pipework (10, 11) lies between a minimum flow rate Q_{Am} and a maximum flow rate Q_{AM}, the method being characterized in that a temperature T₂ is set for the mixture of gas and ground material, which temperature is lower than T₁, T₂ possibly depending on the moisture content of the material, and in that when the minimum gas flow rate Q_{Am} does not suffice for reaching the set temperature T₂, with the temperature of the feed gas raised to the maximum of its range, then the flow rate Q₂ of the gas fraction sent to the pre-drying means (16, 17) is increased by the amount necessary for reaching the temperature T₂.

2. A system for grinding solid fuel material having a variable moisture content, the system comprising grinding and drying apparatus (1), material feed means (12, 13), pre-drying means (16, 17) disposed downstream from the feed means (12, 13) and feeding the apparatus (1) with material, first injection means (38A, 38B) for injecting gas into the apparatus (1), second injection means (39, 40) for injecting gas into the pre-drying means (16, 17), gas feed means (20, 24, 25, 26), said gas being split into a first fraction feeding the first injection means (38A, 38B) and a second fraction feeding the second injection means (39, 40), adjustment means (36) for adjusting the temperature of the feed gas (20, 24, 25, 26) over a given range, conveyor pipework (10) fed by the mixture of gases from the pre-drying means (16, 17) and the gas with the ground material coming from the apparatus (1), adjustment means (4A, 4B) for adjusting the first injection means (38A, 38B) to adjust the flow rate Q₁ of the gas fraction passing through the apparatus (1) in proportion to the quantity Q_{c} of material to be ground, measurement means (3) for measuring the temperature T of the mixture of gases and ground material in the conveyor pipework (10, 11), adjustment means (24, 25, 36) for adjusting the temperature of the gas of the feed means (20, 21) as a function of the difference between a set temperature T₁ and the measured temperature T in such a manner as to cause T to move closer to T₁, adjustment means (35) for adjusting flow rate control valves (30, 31) of the second injection means (39, 40), characterized in that the adjustment means (35) for adjusting the flow rate control valves (30, 31) are controlled firstly by a signal depending on the difference between the temperature T measured by the measuring means (3) and a set temperature T₂ below T₁, with T₂ optionally being selected as a function of the moisture content of the material, so long as T is lower than T₂, so as to increase the flow rate Q₂ of the gas fraction sent to the pre-drying means (16, 17) by the quantity required to cause the outlet temperature to reach T₂, and secondly by signals for restricting the flow rate Q₂ of the gas fraction resulting from the first signal in such a manner that the total gas flow rate Q_{A} remains within the limits of a maximum flow rate Q_{AM} and a minimum flow rate Q_{Am}.
